# EUROPÄISCHE PATENTSCHRIFT

(11) **EP 4 057 265 B1**
(45) Veröffentlichungstag und Bekanntmachung des Hinweises auf die Patenterteilung: **20.11.2024**
(21) Anmeldenummer: 22160804.5
(22) Anmeldetag: 08.03.2022
(51) Int. Cl.: G09F 19/22, G09F 19/20, G09F 9/33, G09F 13/22, G09F 27/00

(54) **LEUCHTANORDNUNG SOWIE BETRIEBSVERFAHREN UND HERSTELLVERFAHREN HIERFÜR**
LIGHTING DEVICE AND OPERATING METHOD AND MANUFACTURING METHOD THEREFOR
AGENCEMENT DE LUMINAIRE, AINSI QUE PROCÉDÉ DE FONCTIONNEMENT ET PROCÉDÉ DE FABRICATION ASSOCIÉS

(30) Priorität: 11.03.2021 DE 102021202402
(43) Veröffentlichungstag der Anmeldung: 14.09.2022
(73) Patentinhaber: LightnTec GmbH, 76131 Karlsruhe (DE)
(72) Erfinder: Nehrhoff von Holderberg, Lutz, 76227 Karlsruhe (DE); Wittekind, Stephan, 51766 Engelskirchen (DE); Kall, Florian, 76137 Karlsruhe (DE)
(74) Vertreter: Kohler Schmid Möbus Patentanwälte

(56) Entgegenhaltungen:
- WO-A2-2015/011563
- DE-U1- 202020 103 772
- KR-A- 20190 108 226
- KR-B1- 101 503 048

## Beschreibung

### Hintergrund der Erfindung

Die Erfindung betrifft eine Anordnung mit einem Sichtelement, das in einem ersten Sichtelement-Flächenbereich in einem ersten Sichtelement-Farbton gefärbt ist.

Solche Sichtelemente werden beispielsweise zur Kennzeichnung von Ladengeschäften wie beispielsweise Tankstellen oder von Firmengebäuden eingesetzt. Typischerweise entspricht der erste Sichtelement-Farbton einer Firmenfarbe. Das Sichtelement kann zur Darstellung einer sogenannten Corporate Identity dienen. Solche Sichtelemente können unbeleuchtet sein oder mit Scheinwerfern beleuchtet bzw. mit integrierten Lampen hinterleuchtet werden.

Aus DE 20 2020 103 772 U1 ist ein Leuchtsystem bekannt, das zur Darstellung von Animationen, insbesondere für Werbezwecke, dient. Das Leuchtsystem weist eine Vielzahl von Lichtquellen, eine Grundstruktur und eine Farbschicht auf. An der Grundstruktur sind die Lichtquellen gehalten. Die Farbschicht ist an der Grundstruktur angeordnet und weist für jede der Lichtquellen eine Aussparung auf. Bei ausgeschalteten Lichtquellen vermittelt das Leuchtsystem einen durch die Farbschicht bestimmten Farbeindruck. Durch Einschalten zumindest einiger der Lichtquellen kann das Leuchtsystem beleuchtet werden bzw. es können Lichtdarstellungen, insbesondere Animationen, wiedergegeben werden.

Die konsequente Außendarstellung mit einer bestimmten Farbgebung, entsprechend der jeweiligen Corporate Identity, ist für viele Unternehmen von großer Bedeutung. Dies kann einerseits dazu dienen, Kunden auf das jeweilige Unternehmen, insbesondere dessen Verkaufslokale, aufmerksam zu machen. Andererseits kann die Farbgestaltung der Abgrenzung von der Konkurrenz und dem Unterscheidbarmachen der jeweiligen Produkte bzw. Dienstleistungen oder Verkaufslokale dienen.

### Aufgabe der Erfindung

Es ist eine Aufgabe der Erfindung, den Einsatz von Lichteffekten bei der Kenntlichmachung von Verkaufslokalen, Firmengebäuden oder dergleichen zu erleichtern.

### Beschreibung der Erfindung

Diese Aufgabe wird erfindungsgemäß gelöst durch eine Leuchtanordnung mit den in Anspruch 1 angegebenen Merkmalen, ein Betriebsverfahren gemäß Anspruch 10 und ein Herstellverfahren gemäß Anspruch 13.

### Erfindungsgemäße Leuchtanordnung

Erfindungsgemäß ist eine Leuchtanordnung vorgesehen. Die Leuchtanordnung kann mit einem unten beschriebenen, erfindungsgemäßen Betriebsverfahren betrieben werden.

Die Leuchtanordnung weist ein Sichtelement auf. Das Sichtelement kann beispielsweise ein Fassadenband, eine Pylone, eine Attika-Verblendung oder ein Teil hiervon sein. Die Leuchtanordnung kann eine Lampeneinrichtung zum Hinterleuchten oder Beleuchten des Sichtelements aufweisen.

Das Sichtelement ist in einem ersten Sichtelement-Flächenbereich in einem ersten Sichtelement-Farbton gefärbt. Mit anderen Worten weist das Sichtelement zumindest bereichsweise den ersten Sichtelement-Farbton auf. Der erste Sichtelement-Farbton kann einer Firmenfarbe entsprechen. Das Sichtelement kann somit einem Passanten bzw. (potentiellen) Kunden, die Zuordnung beispielsweise eines Ladengeschäfts oder eines Firmengebäudes zu einem bestimmten Unternehmen ermöglichen. Das Sichtelement ist typischerweise durchgängig intransparent oder durchgängig transluzent. Insbesondere weist der erste Sichtelement-Flächenbereich im Allgemeinen überall dieselben optischen Transmissionseigenschaften auf.

Die Leuchtanordnung weist ferner ein Leuchtsystem mit einer Vielzahl von Lichtquellen auf. Die Lichtquellen sind vorzugsweise Leuchtdioden, insbesondere RGB-LEDs oder RGBW-LEDs bzw. RGBWW-LEDs. Die Lichtquellen sind an einer Grundstruktur gehalten. Die Lichtquellen können punktförmig sein, wobei eine Ausdehnung der Lichtquellen jeweils höchstens 5 mm, bevorzugt höchstens 3 mm, betragen kann. Das Leuchtsystem weist ferner eine Farbschicht auf. Die Farbschicht ist an der Grundstruktur angeordnet. Für jede der Lichtquellen weist die Farbschicht eine Aussparung auf. Die Aussparungen sind grundsätzlich transparent und farblos. Ein Flächenanteil der Aussparungen beträgt höchstens 30 %, bevorzugt höchstens 20 %, besonders bevorzugt höchstens 10 %. Einer Lichtquelle ist typischerweise genau eine Aussparung zugeordnet. Die Lichtquellen können in den Aussparungen oder (bei Blick auf die Farbschicht) hinter den Aussparungen angeordnet sein. Die Farbschicht umgibt die Lichtquellen. Das Leuchtsystem kann ein in DE 20 2020 103 772 U1 beschriebenes Leuchtsystem sein. Für weitere Merkmale und Vorteile des Leuchtsystems wird auf die Beschreibung des Leuchtsystems in DE 20 2020 103 772 U1 Bezug genommen. Das Leuchtsystem kann durch ein unten beschriebenes, erfindungsgemäßes Herstellverfahren erhalten sein.

Das Leuchtsystem und das Sichtelement sind grundsätzlich benachbart zueinander angeordnet. Insbesondere sind das Leuchtsystem und das Sichtelement so angeordnet, dass sie bei Betrachtung entlang einer Sichtachse gemeinsam wahrnehmbar sind. Ein Abstand zwischen dem Leuchtsystem und dem Sichtelement kann höchstens 100 m, insbesondere höchstens 50 m, betragen. Der Abstand zwischen dem Leuchtsystem und dem Sichtelement beträgt typischerweise höchstens 5 m, bevorzugt höchstens 2 m, besonders bevorzugt höchstens 1 m, ganz besonders bevorzugt höchstens 0,5 m. Das Sichtelement und das Leuchtsystem können unmittelbar aneinander angrenzen.

Die Farbschicht des Leuchtsystems ist in einem ersten Leuchtsystem-Flächenbereich in einem ersten Leuchtsystem-Farbton gefärbt. Mit anderen Worten weist die Farbschicht zumindest bereichsweise den ersten Leuchtsystem-Farbton auf.

Der erste Leuchtsystem-Farbton und der erste Sichtelement-Farbton besitzen eine unterschiedliche Farbvalenz. Insbesondere beträgt ein Farbabstand Delta E des ersten Leuchtsystem-Farbtons und des ersten Sichtelement-Farbtons wenigstens 3,0, bevorzugt wenigstens 4,0, besonders bevorzugt wenigstens 5,0.

Aus der Nähe betrachtet rufen der erste Sichtelement-Farbton und der erste Leuchtsystem-Farbton mithin eine unterschiedliche Farbwahrnehmung hervor. Der erste Leuchtsystem-Farbton und der erste Sichtelement-Farbton unterscheiden sich in einem Farbsystem, wie beispielsweise einem Pantone-Fächer oder einer RAL-Farbtabelle, typischerweise um wenigstens einen Farbton.

Der erste Sichtelement-Flächenbereich und der erste Leuchtsystem-Flächenbereich mit den im ersten Leuchtsystem-Flächenbereich vorgesehenen Aussparungen und den zugehörigen Lichtquellen rufen bei Betrachtung aus der Ferne dieselbe Farbwahrnehmung hervor. Insbesondere beträgt ein Farbabstand Delta E des ersten Sichtelement-Flächenbereichs und des ersten Leuchtsystem-Flächenbereichs höchstens 2,5, bevorzugt höchstens 2,0, besonders bevorzugt höchstens 1,0, ganz besonders bevorzugt höchstens 0,5. Aus der Ferne werden der erste Sichtelement-Flächenbereich und der erste Leuchtsystem-Flächenbereich in einem Farbsystem, wie beispielsweise einem Pantone-Fächer oder einer RAL-Farbtabelle, typischerweise demselben Farbton, welcher dem ersten Sichtelement-Farbton entspricht, zugeordnet.

Mit anderen Worten weichen der erste Leuchtsystem-Farbton und der erste Sichtelement-Farbton derart voneinander ab, dass der erste Leuchtsystem-Flächenbereich (mit den Ausnehmungen für die Lichtquellen und den zugehörigen Lichtquellen) und der erste Sichtelement-Flächenbereich bei Betrachtung aus der Ferne einander entsprechende Farbwirkungen erzeugen. Für den ersten Leuchtsystem-Flächenbereich und den ersten Sichtelement-Flächenbereich wird derselbe Farbton, insbesondere dieselbe Farbe, wahrgenommen, obwohl und weil der erste Leuchtsystem-Farbton und der erste Sichtelement-Farbton voneinander abweichen. Ein zur Erzielung desselben Farbeindrucks erforderlicher Abstand zu der Leuchtanordnung kann, insbesondere in Abhängigkeit von einer Größe des Leuchtsystems, einige Meter, beispielsweise wenigstens 3 m, wenigstens 10 m, oder wenigstens 30 m betragen.

Da der erste Leuchtsystem-Flächenbereich in der Fernwirkung denselben Farbeindruck hervorruft wie der erste Sichtelement-Flächenbereich kann das Leuchtsystem optisch nahtlos in eine Anordnung mit dem Sichtelement integriert werden. Wenn die Lichtquellen ausgeschaltet sind, fällt nicht auf, dass das Leuchtsystem andersartig ausgebildet ist als das Sichtelement. Die Leuchtanordnung kann daher insgesamt der Corporate Identity eines Unternehmens entsprechen.

Die Lichtquellen ermöglichen es, Lichteffekte zu erzeugen. Das Leuchtsystem gibt diese Lichteffekte in der Nähe des Sichtelements wieder. Die eingeschalteten Lichtquellen überstrahlen die Farbschicht des Leuchtsystems. Bei eingeschalteten Lichtquellen kann daher, vorzugsweise überwiegend, ein von den Lichtquellen wiedergegebenes Leuchtmuster wahrgenommen werden. Das Leuchtmuster kann statisch sein. Alternativ kann das Leuchtmuster dynamisch, d. h. eine Animation, sein. Das Leuchtmuster kann beispielsweise ein Helligkeitsverlauf sein, wie er beim Anstrahlen des Sichtelements entsteht. Das Leuchtmuster kann Text umfassen. Das Leuchtmuster kann sich von dem Sichtelement optisch abheben. Wenn die Lichtquellen ausgeschaltet sind, wird - anders als bei herkömmlichen Bildschirmen - demgegenüber verborgen, dass das Leuchtsystem zum Abgeben von Lichtsignalen eingerichtet ist.

Die Farbabstände Delta E werden vorzugsweise im DIN99-Farbraum (gemäß DIN 6176:2001-03) bestimmt. Die Farbabstände beziehen sich insbesondere auf einen ausgeschalteten Zustand der Lichtquellen des Leuchtsystems und ggf. der Lampeneinrichtung des Sichtelements. Alternativ kann sich der Farbabstand zwischen dem ersten Sichtelement-Flächenbereich und dem ersten Leuchtsystem-Flächenbereich auf einen Zustand beziehen, in welchem die Lichtquellen des Leuchtsystems weißes Licht abgeben.

Der erste Sichtelement-Flächenbereich und/oder der erste Leuchtsystem-Flächenbereich umfassen typischerweise wenigstens 35 %, bevorzugt wenigstens 50 %, besonders bevorzugt wenigstens 70 %, einer Sichtfläche des Sichtelements bzw. der Farbschicht. Der erste Sichtelement-Flächenbereich und/oder der erste Leuchtsystem-Flächenbereich können die gesamte Sichtfläche des Sichtelements bzw. die gesamte Farbschicht umfassen. Der erste Sichtelement-Flächenbereich und/oder der erste Leuchtsystem-Flächenbereich können mit separaten Teilbereichen oder, vorzugsweise, zusammenhängend ausgebildet sein. Ein Flächeninhalt des ersten Sichtelement-Flächenbereichs und/oder des ersten Leuchtsystem-Flächenbereichs beträgt typischerweise wenigstens 0,2 Quadratmeter, bevorzugt wenigstens 0,5 Quadratmeter, besonders bevorzugt wenigstens 1 Quadratmeter, ganz besonders bevorzugt wenigstens 2 Quadratmeter.

Das Sichtelement kann in einem zweiten Sichtelement-Flächenbereich in einem zweiten Sichtelement-Farbton gefärbt sein. Der zweite Sichtelement-Farbton kann einer weiteren Firmenfarbe entsprechen. Der zweite Sichtelement-Flächenbereich weist im Allgemeinen überall dieselben optischen Transmissionseigenschaften. Die Farbschicht kann in einem zweiten Leuchtsystem-Flächenbereich in einem zweiten Leuchtsystem Farbton gefärbt sein. Der zweite Leuchtsystem-Flächenbereich kann ein Logo und/oder einen Schriftzug darstellen. Der zweite Farbton ermöglicht eine verfeinerte optische Aufmachung der Leuchtanordnung.

Der zweite Leuchtsystem-Farbton und der zweite Sichtelement-Farbton besitzen eine unterschiedliche Farbvalenz. Insbesondere beträgt ein Farbabstand Delta E des zweiten Leuchtsystem-Farbtons und des zweiten Sichtelement-Farbtons wenigstens 3,0, bevorzugt wenigstens 4,0, besonders bevorzugt wenigstens 5,0. Aus der Nähe betrachtet rufen der zweite Sichtelement-Farbton und der zweite Leuchtsystem-Farbton mithin eine unterschiedliche Farbwahrnehmung hervor.

Der zweite Sichtelement-Flächenbereich und der zweite Leuchtsystem-Flächenbereich mit den im zweiten Leuchtsystem-Flächenbereich vorgesehenen Aussparungen und den zugehörigen Lichtquellen rufen bei Betrachtung aus der Ferne dieselbe Farbwahrnehmung hervor. Insbesondere beträgt ein Farbabstand Delta E des zweiten Sichtelement-Flächenbereichs und des zweiten Leuchtsystem-Flächenbereichs höchstens 2,5, bevorzugt höchstens 2,0, besonders bevorzugt höchstens 1,0, ganz besonders bevorzugt höchstens 0,5.

Mit anderen Worten weichen der zweite Leuchtsystem-Farbton und der zweite Sichtelement-Farbton derart voneinander ab, dass der zweite Leuchtsystem-Flächenbereich (mit den Ausnehmungen für die Lichtquellen und den zugehörigen Lichtquellen) und der zweite Sichtelement-Flächenbereich bei Betrachtung aus der Ferne einander entsprechende Farbwirkungen erzeugen. Für den zweiten Leuchtsystem-Flächenbereich und den zweiten Sichtelement-Flächenbereich wird derselbe Farbton, insbesondere dieselbe Farbe, wahrgenommen, obwohl und weil der zweite Leuchtsystem-Farbton und der zweite Sichtelement-Farbton voneinander abweichen.

Der zweite Sichtelement-Flächenbereich und/oder der zweite Leuchtsystem-Flächenbereich umfassen typischerweise wenigstens 15 %, bevorzugt wenigstens 30 %, einer Sichtfläche des Sichtelements bzw. der Farbschicht. Der zweite Sichtelement-Flächenbereich und/oder der zweite Leuchtsystem-Flächenbereich können mit separaten Teilbereichen oder zusammenhängend ausgebildet sein. Ein Flächeninhalt des zweiten Sichtelement-Flächenbereichs und/oder des zweiten Leuchtsystem-Flächenbereichs beträgt typischerweise wenigstens 0,1 Quadratmeter, bevorzugt wenigstens 0,25 Quadratmeter, besonders bevorzugt wenigstens 0,5 Quadratmeter, ganz besonders bevorzugt wenigstens 1 Quadratmeter.

In entsprechender Weise können weitere Flächenbereiche am Sichtelement und Leuchtsystem ausgebildet und gefärbt sein.

Vorzugsweise ist der erste Leuchtsystem-Farbton dunkler als der erste Sichtelement-Farbton. Entsprechend kann auch der zweite und gegebenenfalls ein weiterer Leuchtsystem-Farbton dunkler sein als der zweite bzw. ein weiterer Sichtelement-Farbton. Die Lichtquellen, gerade wenn diese als Leuchtdioden ausgebildet sind, erscheinen auch im ausgeschalteten Zustand im Allgemeinen hell, insbesondere weiß oder hellgrau. Der Farbeindruck der Farbschicht des Leuchtsystems wird daher durch die Lichtquellen an den Aussparungen in der Fernwirkung aufgehellt.

Bevorzugt weist das Leuchtsystem eine Steuereinrichtung auf, die dazu eingerichtet ist, alle Lichtquellen des Leuchtsystems unabhängig voneinander je einzeln anzusteuern. Die Steuereinrichtung ermöglicht es insbesondere, die Lichtquellen zur Wiedergabe von Animationen anzusteuern. Mit anderen Worten können beim Betrieb der Leuchtanordnung durch entsprechende Ansteuerung der Lichtquellen animierte Darstellungen wiedergegeben werden. Unter Animationen werden hier insbesondere sich zeitlich verändernde, vorzugsweise zusammenhängende, Farb- bzw. Leuchtmuster verstanden. Unter dem Begriff des Ansteuerns der Lichtquellen werden hier insbesondere ein Ein- bzw. Ausschalten, ein Ändern der Helligkeit und/oder ein Ändern der Lichtfarbe der Lichtquellen verstanden.

Die Lichtquellen können (bereichsweise oder insgesamt) in einem regelmäßigen Raster angeordnet sein. Insbesondere können die Lichtquellen in zueinander orthogonalen Zeilen und Spalten angeordnet sein.

Ein Abstand der Lichtquellen des Leuchtsystems kann wenigstens 2 mm, vorzugsweise wenigstens 4 mm, betragen. Der Abstand der Lichtquellen kann höchstens 100 mm, vorzugsweise höchstens 40 mm, betragen. Der Abstand kann überall am Leuchtsystem gleich groß sein. Alternativ kann vorgesehen sein, dass in dem ersten Leuchtsystem-Flächenbereich die Lichtquellen einen ersten Abstand aufweisen, und dass in einem zweiten Leuchtsystem-Flächenbereich die Lichtquellen einen zweiten Abstand aufweisen. Vorzugsweise ist der zweite Abstand kleiner als der erste Abstand. Eine optische Auflösung des Leuchtsystems ist dann in dem zweiten Leuchtsystem-Flächenbereich größer als in dem ersten Leuchtsystem-Flächenbereich. Der zweite Leuchtsystem-Flächenbereich kann insbesondere zum Hervorheben eines Logos und/oder Schriftzugs dienen.

Vorzugsweise weist die Leuchtanordnung eine Sensoreinrichtung auf, die dazu eingerichtet ist, zu ermitteln, ob sich Personen in einer Umgebung des Leuchtsystems aufhalten. Die Sensoreinrichtung kann insbesondere dazu eingerichtet sein, zu ermitteln, ob sich die Personen in der Umgebung bewegen oder an stationären Positionen verweilen. Die Lichtquellen des Leuchtsystems können in Abhängigkeit von den der von der Sensoreinrichtung erfassten Informationen angesteuert werden. Die Sensoreinrichtung ermöglicht es, die Lichtquellen nur dann einzuschalten, wenn die erzeugten Lichteffekte auch von potentiellen Betrachtern wahrgenommen werden können. Ein unnötiger Energieverbrauch kann dadurch vermieden werden. Beispielsweise können die Lichtquellen ausgeschaltet werden, wenn sich keine Personen in der Umgebung aufhalten. Entsprechend können die Lichtquellen eingeschaltet werden, wenn sich Personen in der Umgebung befinden. Insbesondere können mittels der Lichtquellen Animationen wiedergegeben werden, wenn die Personen sich nicht bewegen. Eine Ablenkung von Personen, die beispielsweise in der Umgebung der Leuchtanordnung am Straßenverkehr teilnehmen, kann dadurch vermieden werden. Hierzu vorgesehen sein, dass die Sensoreinrichtung eine Ampelschaltung erfassen kann.

Der erste Leuchtsystem-Farbton und gegebenenfalls der zweite und weitere Leuchtsystem-Farbtöne sind vorzugsweise jeweils ein Buntton, ein Weißton oder ein Grauton. Mit anderen Worten ist das Leuchtsystem (auch bei ausgeschalteten Lichtquellen) nicht schwarz. Dies ist für eine ästhetisch ansprechende Einbindung des Leuchtsystems in die Leuchtanordnung mit dem Sichtelement und deren Umgebung vorteilhaft. Entsprechend sind vorzugsweise auch der erste Sichtelement-Farbton und gegebenenfalls der zweite und weitere Sichtelement-Farbtöne jeweils ein Buntton, ein Weißton oder ein Grauton.

### Erfindungsgemäßes Betriebsverfahren

In den Rahmen der vorliegenden Erfindung fällt auch ein Betriebsverfahren für eine oben beschriebene, erfindungsgemäße Leuchtanordnung. Bei dem Betriebsverfahren sind drei Betriebsmodi vorgesehen.

In einem ersten Betriebsmodus sind die Lichtquellen ausgeschaltet. Im ersten Betriebsmodus wird die Wahrnehmung des Leuchtsystems von der Farbschicht und den an den Aussparungen angeordneten (jedoch nicht leuchtenden) Lichtquellen bestimmt. Das Leuchtsystem fügt sich im ersten Betriebsmodus in das Erscheinungsbild des Sichtelements ein.

In einem zweiten Betriebsmodus geben einige oder alle Lichtquellen konstant Licht ab. Mit anderen Worten ist das Leuchtsystem statisch erleuchtet. Einige der Lichtquellen können im zweiten Betriebsmodus dauerhaft ausgeschaltet sein. Im zweiten Betriebsmodus kann sich das Leuchtsystem in das Erscheinungsbild des angestrahlten oder hinterleuchteten Sichtelements einfügen. Alternativ kann sich das Leuchtsystem im zweiten Betriebsmodus durch die Leuchtwirkung der Lichtquellen von dem (nicht oder nur schwach beleuchteten) Sichtelement abheben.

In einem dritten Betriebsmodus geben die Lichtquellen Animationen wieder. Einige der Lichtquellen können im dritten Betriebsmodus zeitweise oder dauerhaft ausgeschaltet sein. Die Animationen ermöglichen eine besondere Hervorhebung einer mit der Leuchtanordnung ausgestatteten Örtlichkeit. Insbesondere kann durch die Animationen auf aktuelle Angebote hingewiesen werden.

Die Leuchtanordnung kann in Abhängigkeit von einer Tageszeit und/oder einer Helligkeit in einer Umgebung der Leuchtanordnung in dem ersten oder dem zweiten bzw. dritten Betriebsmodus betrieben werden. Der erste Betriebsmodus wird vorzugsweise tagsüber aktiviert. Der erste Betriebsmodus kann aktiviert werden, wenn die Helligkeit in einer Umgebung einen vordefinierten Grenzwert überschreitet. Der zweite und der dritte Betriebsmodus werden vorzugsweise nachts aktiviert. Der zweite und der dritte Betriebsmodus können aktiviert werden, wenn die Helligkeit in der Umgebung den Grenzwert unterschreitet.

Vorzugsweise ist für den zweiten und/oder dritten Betriebsmodus je eine Leuchtstufe großer Helligkeit und eine Leuchtstufe geringer Helligkeit eingerichtet. Die Leuchtstufe großer Helligkeit wird nur dann aktiviert wird, wenn sich Personen in einer Umgebung der Leuchtanordnung aufhalten. Insbesondere kann die Leuchtstufe großer Helligkeit nur dann aktiviert werden, wenn die Personen an gleichbleibenden Positionen in der Umgebung verweilen. Andernfalls wird die Leuchtstufe geringer Helligkeit aktiviert. Diese Variante des Betriebsverfahrens ermöglicht einen adaptiven und energiesparenden Betrieb der Leuchtanordnung. Die Leuchtstufe großer Helligkeit, in welcher die Lichtquellen mehr Energie verbrauchen, wird nur aktiviert, wenn mit einer Wahrnehmung der erzeugten Leuchteffekte zu rechnen ist. Zum Erfassen der Personen und gegebenenfalls deren Bewegungen kann die Leuchtanordnung eine Sensoreinrichtung aufweisen.

Im dritten Betriebsmodus kann sich die Helligkeit des abgegebenen Lichts über der Zeit verändern. In der Leuchtstufe geringer Helligkeit wird (bei Wiedergabe der im Übrigen identischen Animationen) im zeitlichen Mittel weniger Licht abgegeben als im Leuchtmodus großer Helligkeit.

### Erfindungsgemäßes Herstellverfahren

In den Rahmen der vorliegenden Erfindung fällt schließlich ein Verfahren zum Herstellen eines Leuchtsystems mit einer Vielzahl von Lichtquellen, vorzugsweise Leuchtdioden, die an einer Grundstruktur gehalten sind, und mit einer Farbschicht, die an der Grundstruktur angeordnet ist und die für jede der Lichtquellen eine Aussparung aufweist. Das Leuchtsystem wird vorzugsweise in einer oben beschriebenen, erfindungsgemäßen Leuchtanordnung verwendet. Das Verfahren umfasst die nachfolgend beschriebenen Schritte.

In einem Schritt A) wird ein Referenz-Farbton vorgegeben. Der Referenz-Farbton kann eine Firmenfarbe sein. Der Referenzfarbton kann als der erste Sichtelement-Farbton bei einer erfindungsgemäßen Leuchtanordnung verwendet werden.

In einem Schritt B) wird ein erster Leuchtsystem-Farbton für einen ersten Leuchtsystem-Flächenbereich der Farbschicht festgelegt. Das Festlegen erfolgt derart, dass der erste Leuchtsystem-Farbton und der Referenz-Farbton eine unterschiedliche Farbvalenz besitzen. Insbesondere wird eingerichtet, dass der erste Leuchtsystem-Farbton und der Referenz-Farbton einen Farbabstand Delta E von wenigstens 3,0, bevorzugt wenigstens 4,0, besonders bevorzugt wenigstens 5,0, aufweisen. Der erste Leuchtsystem-Farbton und der Referenz-Farbton unterscheiden sich in einem Farbsystem, wie beispielsweise einem Pantone-Fächer oder einer RAL-Farbtabelle, typischerweise um wenigstens einen Farbton. Die Abweichung des ersten Leuchtsystem-Farbtons von dem Referenz-Farbton wird so gewählt, dass der Referenz-Farbton und der erste Leuchtsystem-Flächenbereich mit den im ersten Leuchtsystem-Flächenbereich vorgesehenen Aussparungen und den zugehörigen Lichtquellen bei Betrachtung aus der Ferne dieselbe Farbwahrnehmung hervorrufen. Insbesondere wird der erste Leuchtsystem-Farbton derart festgelegt, dass der Referenz-Farbton und der erste Leuchtsystem-Flächenbereich mit den im ersten Leuchtsystem-Flächenbereich vorgesehenen Aussparungen und den zugehörigen Lichtquellen einen Farbabstand Delta E von höchstens 2,5, bevorzugt höchstens 2,0, besonders bevorzugt höchstens 1,0, ganz besonders bevorzugt höchstens 0,5 aufweisen. Der aus der Ferne betrachtete erste Sichtelement-Flächenbereich und der Referenz-Farbton werden in einem Farbsystem, wie beispielsweise einem Pantone-Fächer oder einer RAL-Farbtabelle, typischerweise demselben Farbton, welcher dem Referenz-Farbton entspricht, zugeordnet.

Sodann wird in einem C) die Farbschicht in dem ersten Leuchtsystem-Flächenbereich mit dem ersten Leuchtsystem-Farbton gefärbt. Dadurch wird erreicht, dass erste Leuchtsystem-Flächenbereich in der Fernwirkung denselben Farbeindruck hervorruft wie der Referenz-Farbton. Dies ermöglicht die Verwendung des Leuchtsystems an einer Örtlichkeit, an welcher der Referenz-Farbton erscheint. Bei ausgeschalteten Lichtquellen integriert sich das Leuchtsystem optisch in diese Örtlichkeit; durch Einschalten der Lichtquellen kann das Erscheinungsbild der Örtlichkeit durch die Leuchteffekte des Leuchtsystems bereichert werden.

Zum Festlegen eines zweiten Leuchtsystem-Farbtons analog zu Schritt B) kann ein zweiter Referenz-Farbton vorgegeben werden. Die Farbschicht kann dann analog zu Schritt C) in einem zweiten Leuchtsystem-Flächenbereich mit dem zweiten Leuchtsystem-Farbton gefärbt werden. Entsprechendes gilt gegebenenfalls für einen oder mehrere weitere Leuchtsystem-Farbtöne und einen oder mehrere weitere Referenz-Farbtöne.

Die Farbschicht kann unmittelbar auf die Grundstruktur aufgebracht werden. Insbesondere kann die Farbschicht auf die Grundstruktur lackiert oder gedruckt werden.

Im Schritt C) können die Grundstruktur und die Lichtquellen zunächst insgesamt mit einem Lack lackiert und sodann der Lack von den Lichtquellen abgeschliffen werden. Die Grundstruktur erhält damit um die Lichtquellen herum die Farbe des Lackes, wohingegen die Lichtquellen frei bleiben. Dieses Vorgehen vereinfacht das Aufbringen des Lackes.

Im Schritt C) können zunächst die Lichtquellen mit einer Matrize abgedeckt werden, sodann die Grundstruktur lackiert werden, und schließlich die Matrize entfernt werden. Dadurch wird erreicht, dass der Lack nicht auf die Lichtquellen aufgebracht wird und von diesen entfernt werden muss.

Im Schritt C) kann die Farbschicht auf die Grundstruktur aufgedruckt werden. Das Aufdrucken kann im Digitaldruck erfolgen. Diese Vorgehensweise eignet sich besonders wenn die Farbschicht mehrere Leuchtsystem-Flächenbereiche mit unterschiedlichen Leuchtsystem-Farbtönen erhalten soll, und insbesondere wenn wenigstens einer der Leuchtsystem-Flächenbereiche mehrere, nicht zusammenhängende Teilbereiche umfasst.

Bei den vorgenannten Varianten können anschließend die Grundstruktur und die Lichtquellen mit einem farblosen Schutzlack überlackiert werden. Dadurch kann ein Schutz der Lichtquellen vor Staub und/oder Wasser erweicht werden, beispielsweise gemäß Schutzklasse IP44 oder IP67.

Die Farbschicht kann mittels einer von der Grundstruktur separaten Trägerstruktur an der Grundstruktur angebracht werden. Die Trägerstruktur kann von der Grundstruktur beabstandet oder die Grundstruktur, vorzugsweise flächig, berührend an der Grundstruktur angebracht werden. Dies ermöglicht die Verwendung einer Grundstruktur, welche nicht oder nicht ohne weiteres gefärbt werden kann.

Die gesamte Trägerstruktur kann die Farbschicht bilden. Im Schritt C) können eine oder mehrere Farbfolien bereitgestellt werden, vorzugsweise in einem Stapel mehrerer, insbesondere unterschiedlich farbiger, Folien, sodann die Aussparungen für die Lichtquellen in den Folienstapel eingebracht werden, und schließlich der Folienstapel mit den Aussparungen an der Grundstruktur angebracht werden. Das Einbringen der Aussparungen in den Folienstapel kann durch Plotten oder Lasern erfolgen.

Die Farbschicht kann auf die Trägerstruktur aufgebracht, insbesondere lackiert oder gedruckt werden. Im Schritt C) kann zunächst ein Lochblech lackiert werden und das lackierte Lochblech sodann an der Grundstruktur angebracht werden. Das Lochblech kann zudem die Stabilität des Leuchtsystems erhöhen. Das Lochblech kann aus Aluminium bestehen. Das Lochblech kann beispielsweise eine Dicke von einem Millimeter besitzen.

Weitere Merkmale und Vorteile der Erfindung ergeben sich aus den Ansprüchen, der Beschreibung und der Zeichnung. Erfindungsgemäß können die vorstehend genannten und die noch weiter ausgeführten Merkmale jeweils einzeln für sich oder zu mehreren in beliebigen, zweckmäßigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

Die Erfindung ist in der Zeichnung dargestellt und wird anhand von Ausführungsbeispielen beschrieben. Es zeigen:
- Fig. 1: ein Leuchtsystem für eine erfindungsgemäße Leuchtanordnung, wobei das Leuchtsystem eine Vielzahl von auf einer Grundstruktur angeordneten Lichtquellen aufweist, welche von der Grundstruktur beabstandet von einer Trägerstruktur mit einer Farbschicht überdeckt sind, wobei für jede der Lichtquellen eine Aussparung in der Farbschicht vorgesehen ist, in einer schematischen Schnittansicht;
- Fig. 2: ein Leuchtsystem für eine erfindungsgemäße Leuchtanordnung, wobei das Leuchtsystem eine Vielzahl von Lichtquellen, die jeweils in Aussparungen einer unmittelbar an der Grundstruktur angeordneten Farbschicht angeordnet sind, in einer schematischen Schnittansicht;
- Fig. 3: eine erfindungsgemäße Leuchtanordnung mit einem zweifarbigen Sichtelement und einem Leuchtsystem, das zwei Leuchtsystem-Flächenbereiche für einen zum Sichtelement korrespondierenden Farbeindruck aufweist, in einer schematischen Aufsicht;
- Fig. 4: ein schematisches Ablaufdiagramm eines erfindungsgemäßen Betriebsverfahrens;
- Fig. 5: ein schematisches Ablaufdiagramm eines erfindungsgemäßen Herstellverfahrens.

**Figur 1** zeigt eine Prinzipskizze eines Leuchtsystems **10** für eine erfindungsgemäße Leuchtanordnung. Das Leuchtsystem 10 dient zur Darstellungen von statischen und dynamischen Lichteffekten.

Das Leuchtsystem 10 weist eine Vielzahl von Lichtquellen **12** auf. Die Lichtquellen 12 können als Leuchtdioden ausgebildet sein. Hier sind die Lichtquellen 12 als beispielhaft RGB-LEDs ausgebildet. Die Lichtquellen 12 sind an einer Grundstruktur **14** gehalten. Die Grundstruktur 14 kann eine Kunststofffolie sein. Die Lichtquellen 12 können an die Grundstruktur 14 angeklebt sein. Alternativ können die Lichtquellen 12 in die Grundstruktur 14 eingebettet sein. Nicht näher dargestellte Leitungen zur Versorgung der Lichtquellen 12 mit elektrischer Energie können an der Grundstruktur 14 angeordnet, insbesondere in die Grundstruktur 14 eingebettet, sein.

Das Leuchtsystem 10 weist ferner eine Farbschicht **16** auf. Die Farbschicht 16 besitzt hier insgesamt einen ersten Leuchtsystem-Farbton. Der erste Leuchtsystem-Farbton ist hier ein Buntton, beispielsweise blau. Alternativ könnte der erste Leuchtsystem-Farbton ein Weißton oder ein Grauton sein. Die Farbschicht 16 ist auf eine Trägerstruktur **18** aufgebracht. Hier ist die Farbschicht 16 auf die Trägerstruktur 18 aufgedruckt. Die Trägerstruktur 18 kann eine transparente Kunststofffolie sein. Die Trägerstruktur 18 mit der Farbschicht 16 kann derart an der Grundstruktur 14 mit den Lichtquellen 12 angeordnet sein, dass ein Abstand zwischen der Farbschicht 16 und den Lichtquellen 12 eingerichtet ist. Hier sind die Trägerstruktur 18 und die Grundstruktur 14 über Distanzelemente **20** miteinander verklebt.

Die Farbschicht 16 weist für jede der Lichtquellen 12 eine Aussparung **22** auf. Die Aussparungen 22 sind hier als Unterbrechungen der farbigen Bedruckung der Trägerstruktur 18 ausgebildet. Eine Ausdehnung der Aussparungen 22 kann im Wesentlichen so groß sein wie die Ausdehnung der Lichtquellen 12. Typischerweise sind die Aussparungen 22 wenigstens so groß wie die Lichtquellen 12 jedoch maximal doppelt so groß wie die Lichtquellen 12.

Anstelle der beabstandeten Anordnung von Trägerstruktur 18 und Grundstruktur 14 kann vorgesehen sein, dass die Trägerstruktur 18 an der Grundstruktur 14 und den Lichtquellen 12 anliegt (nicht näher dargestellt). Die Aussparungen 22 der Farbschicht 16 sind dabei über den Lichtquellen angeordnet. Die Trägerstruktur 18 könnte dabei unmittelbar mit der Grundstruktur 14 verklebt sein.

Das Leuchtsystem 10 kann ferner eine Haltestruktur **24** aufweisen. Die Haltestruktur 24 kann als eine Kunststoffplatte ausgebildet sein. Die Grundstruktur 14 kann unlösbar an der Haltestruktur 24 gehalten sein.

Weiterhin kann das Leuchtsystem 10 eine transparente Deckstruktur **26** aufweisen. Die Deckstruktur 26 ist hier als eine klare Scheibe, beispielsweise aus Acrylglas, ausgebildet. Die Deckstruktur 26 kann über Befestigungselemente **28** an der Haltestruktur 24 befestigt sein.

**Figur 2** zeigt eine Prinzipskizze eines weiteren Leuchtsystems **30** für eine erfindungsgemäße Leuchtanordnung. Das Leuchtsystem 30 von Figur 2 dient wie das Leuchtsystem 10 von Figur 1 zur Darstellung statischen und dynamischen Lichteffekten. Die Leuchtsysteme 10 und 30 sind ähnlich aufgebaut. Nachfolgend werden vorrangig die Unterschiede beschrieben. Im Übrigen sei auf die vorstehende Beschreibung verwiesen.

Das Leuchtsystem 30 weist eine Vielzahl von Lichtquellen 12 auf. Die Lichtquellen 12 können als Leuchtdioden ausgebildet sein. Hier sind die Lichtquellen 12 beispielhaft als unterschiedlich farbige LEDs ausgebildet. Die Lichtquellen 12 sind an einer Grundstruktur 14 gehalten. An der Grundstruktur 14 kann über Befestigungselemente 28 eine Deckstruktur 26 befestigt sein.

Das Leuchtsystem 10 weist ferner eine Farbschicht 16 auf. Die Farbschicht 16 ist hier unmittelbar auf die Grundstruktur 14 aufgebracht, beispielsweise aufgedruckt. Die Farbschicht 16 weist für jede der Lichtquellen 12 eine Aussparung **22** auf. Die Aussparungen 22 sind hier als Ausnehmungen **32** ausgebildet, welche die Trägerstruktur 18 in Dickenrichtung vollständig durchdringen. Die Lichtquellen 12 sind jeweils in einer der Ausnehmungen 32 angeordnet. Die Farbschicht 16 reicht hier bis unmittelbar an die Lichtquellen 12 heran.

Die Farbschicht 16 ist hier beispielhaft in einen ersten Leuchtsystem-Flächenbereich **34** und einen zweiten Leuchtsystem-Flächenbereich **36** unterteilt. In dem ersten Leuchtsystem-Flächenbereich 34 ist die Farbschicht 16 in einem ersten Leuchtsystem-Farbton gefärbt. In dem zweiten Leuchtsystem-Flächenbereich 36 ist die Farbschicht 16 in einem zweiten Leuchtsystem-Farbton gefärbt. Der erste und der zweite Leuchtsystem-Farbton unterscheiden sich voneinander. Dies ist in Figur 2 durch die unterschiedlichen Schraffuren der Farbschicht 16 angedeutet. Der erste und der zweite Leuchtsystem-Farbton sind jeweils Bunttöne, beispielsweise rot und gelb.

Entgegen der Darstellung in den Figuren 1 und 2 können die Lichtquellen 12 in die Grundstruktur 14 eingelassen sein. Die Lichtquellen 12 können dabei oberseitig bündig mit der Grundstruktur14 abschließen.

**Figur 3** zeigt eine Prinzipskizze einer erfindungsgemäßen Leuchtanordnung **40.** Die Leuchtanordnung 40 weist ein Sichtelement **42** und ein Leuchtsystem 30 auf. Das Leuchtsystem 30 kann beispielsweise wie oben in Zusammenhang mit Figur 2 beschrieben ausgebildet sein. Alternativ könnte auch das in Zusammenhang mit Figur 1 beschriebene Leuchtsystem 10 Teil der Leuchtanordnung 40 sein (nicht näher dargestellt). Das Leuchtsystem 30 grenzt hier unmittelbar an das Sichtelement 42 an.

Das Sichtelement 42 kann Teil eines Fassadenbandes sein. Das Sichtelement 42 ist hier in einen ersten Sichtelement-Flächenbereich **44** und einen zweiten Sichtelement-Flächenbereich **46** unterteilt. In dem ersten Sichtelement-Flächenbereich 44 ist das Sichtelement 42 in einem ersten Sichtelement-Farbton gefärbt. In dem zweiten Sichtelement-Flächenbereich 46 ist das Sichtelement 42 einem zweiten Sichtelement-Farbton auf. Die beiden Sichtelement-Farbtöne unterscheiden sich voneinander. Der erste Sichtelement-Farbton kann beispielsweise ein Gelbton sein. Der zweite Sichtelement-Farbton kann beispielsweise ein Rotton sein.

Das Leuchtsystem 30 ist korrespondierend zu dem Sichtelement 42 in einen ersten Leuchtsystem-Flächenbereich 34 und einen zweiten Leuchtsystem-Flächenbereich 36 unterteilt. Die ersten Flächenbereiche 34, 44 und die zweiten Flächenbereiche 36, 46 sind hier beispielhaft durch eine gemeinsame Trennlinie **52** der Leuchtanordnung 40 voneinander abgeteilt. Im dargestellten Ausführungsbeispiel erstreckt sich das Leuchtsystem 30 in vertikaler Richtung nach oben und unten über das Sichtelement 42 hinaus. In einer alternativen, nicht näher dargestellten Ausführungsform könnten das Sichtelement 42 und das Leuchtsystem 30 in vertikaler Richtung bündig miteinander abschließen. Weiterhin könnten das Leuchtsystem 30 und das Sichtelement 42 beabstandet voneinander und/oder vertikal zueinander versetzt angeordnet sein (ebenfalls nicht näher dargestellt).

Die Lichtquellen 12 des Leuchtsystems 30 sind in einem regelmäßigen Raster von zueinander orthogonalen Zeilen und Spalten angeordnet. In diesen beiden Richtungen können jeweils gleiche oder unterschiedliche Abstände zwischen den Lichtquellen 12 vorgesehen sein. Vorliegend sind in vertikaler und horizontaler Richtung jeweils gleiche Abstände eingerichtet. In dem ersten Leuchtsystem-Flächenbereich 34 weisen die Lichtquellen 12 jeweils einen ersten Abstand **54** auf. In dem zweiten Leuchtsystem-Flächenbereich 36 weisen die Lichtquellen 12 jeweils einen zweiten Abstand **56** auf. Der zweite Abstand 56 ist hier kleiner als der erste Abstand 54. Der erste Abstand 54 kann beispielsweise 20 mm betragen. Der zweite Abstand 56 kann beispielsweise 16 mm betragen. Die Abstände 54, 56 können zwischen Mittelpunkten der Lichtquellen 12 gemessen werden.

Die Lichtquellen 12 des Leuchtsystem 30 sind von einer Farbschicht 16 umgeben. Die Lichtquellen 12 sind jeweils in Aussparungen 22 der Farbschicht 16 angeordnet. In dem ersten Leuchtsystem-Flächenbereich 34 besitzt die Farbschicht 16 einen ersten Leuchtsystem-Farbton. In dem zweiten Leuchtsystem-Flächenbereich 36 besitzt die Farbschicht 16 einen zweiten Leuchtsystem-Farbton. Die beiden Leuchtsystem-Farbtöne unterscheiden sich voneinander. Der erste Leuchtsystem-Farbton kann beispielsweise ein Gelbton sein. Der zweite Leuchtsystem-Farbton kann beispielsweise ein Rotton sein.

Der erste und der zweite Leuchtsystem-Farbton unterscheiden sich jeweils von dem ersten bzw. zweiten Sichtelement-Farbton. Ein Farbabstand Delta E zwischen dem ersten Leuchtsystem-Farbton und dem ersten Sichtelement-Farbton wie auch zwischen dem zweiten Leuchtsystem-Farbton und dem zweiten Sichtelement-Farbton kann jeweils größer als 4 sein. In einem Farbsystem, wie beispielsweise einem Pantone-Fächer, können sich der erste Leuchtsystem-Farbton und der erste Sichtelement-Farbton bzw. der zweite Leuchtsystem-Farbton und der zweite Sichtelement-Farbton je um wenigstens zwei Farbtöne unterscheiden. Vorliegend sind die beiden Leuchtsystem-Farbtöne jeweils dunkler als die korrespondierenden Sichtelement-Farbtöne. Im hier beschriebenen Beispiel ist das Gelb des ersten Leuchtsystem-Flächenbereichs 34 somit ein dunkleres Gelb als das Gelb des ersten Sichtelement-Flächenbereichs 44; das Rot des zweiten Leuchtsystem-Flächenbereichs 36 ist ein dunkleres Rot als das Rot des zweiten Sichtelement-Flächenbereichs 46.

Eine Körperfarbe der als Leuchtdioden ausgebildeten Lichtquellen 12 ist vorliegend ein Weißton. Aus der Ferne wirkt die Farbschicht 16 daher aufgehellt. Der Unterschied zwischen den Leuchtsystem-Farbtönen und den Sichtelement-Farbtönen ist so gewählt, dass bei Betrachtung aus der Ferne, beispielsweise aus wenigstens 10 m Entfernung, die einander zugeordneten Flächenbereiche 34 und 44 bzw. 36 und 46 jeweils denselben Farbeindruck vermitteln. Mit anderen Worten sind bei ausgeschalteten Lichtquellen 12 aus der Ferne die Farben der beiden Leuchtsystem-Flächenbereiche 34, 36 nicht von den Farben des jeweils korrespondierenden Sichtelement-Flächenbereichs 44, 46 zu unterscheiden. Konkret kann ein Farbabstand Delta E zwischen dem ersten Sichtelement-Farbton und der aus dem ersten Leuchtsystem-Farbton und den im ersten Leuchtsystem-Flächenbereich 34 angeordneten Lichtquellen 12 erhaltenen Mischfarbe weniger als 1,5 betragen. Entsprechend kann ein Farbabstand Delta E zwischen dem zweiten Sichtelement-Farbton und der aus dem zweiten Leuchtsystem-Farbton und den im zweiten Leuchtsystem-Flächenbereich 36 angeordneten Lichtquellen 12 erhaltenen Mischfarbe weniger als 1,5 betragen. Aus der Ferne wird für den ersten Sichtelement-Flächenbereich 44 und den ersten Leuchtsystem-Flächenbereich 34 derselbe Farbton eines Farbsystems, beispielsweise eines Pantone-Fächers, wahrgenommen, nämlich der dem ersten Sichtelement-Farbton entsprechende Farbton des Farbsystems. Entsprechend wird aus der Ferne wird für den zweiten Sichtelement-Flächenbereich 46 und den zweiten Leuchtsystem-Flächenbereich 36 derselbe Farbton des Farbsystems, beispielsweise des Pantone-Fächers, wahrgenommen, nämlich der dem zweiten Sichtelement-Farbton entsprechende Farbton des Farbsystems.

In Figur 3 ist ferner eine Steuereinrichtung **58** der Leuchtanordnung 40 dargestellt. Die Steuereinrichtung 58 dient zum synchronisierten Ansteuern aller Lichtquellen 12 des Leuchtsystems 30. Die Steuereinrichtung 58 kann dazu ausgebildet sein, in geringem Zeitabständen, beispielsweise mit einer Wiederholrate von wenigstens 30 Hz, insbesondere 60 Hz, die Lichtquellen 12 unabhängig voneinander je einzelnen ein- bzw. auszuschalten oder vorzugsweise zu dimmen und gegebenenfalls die von den Lichtquellen 12 jeweils abgegebene Lichtfarbe zu wählen. Durch das zeitlich aufeinanderfolgende, jeweils synchrone Ansteuern aller Lichtquellen 12 kann das Leuchtsystem 30 Animationen wiedergeben. Ebenso ermöglicht es die Steuereinrichtung 58, einige oder alle der Lichtquellen 12 für eine statische Beleuchtung einzuschalten.

Die Steuereinrichtung 58 kann über eine bzw. mehrere Steuerleitungen **60** mit dem Leuchtsystem 30 verbunden sein. Zur Energieversorgung des Leuchtsystems 30 kann ein Anschlusskabel **62** an der Steuereinrichtung 58 vorgesehen sein.

Die Leuchtanordnung 40 weist hier ferner eine Sensoreinrichtung **64** auf. Die Sensoreinrichtung 64 kann in die Steuereinrichtung 58 integriert oder mit dieser verbunden sein.

Die Sensoreinrichtung 64 ermöglicht es, zu erkennen, ob sich Personen in einer Umgebung der Leuchtanordnung 40 aufhalten, beispielsweise in weniger als 100 m Entfernung von der Leuchtanordnung 40. Insbesondere kann die Sensoreinrichtung 64 erkennen, ob sich die Personen bewegen oder ob sie für einen vorbestimmten Zeitraum, beispielsweise einige Sekunden, an einer Position verharren.

Die Sensoreinrichtung 64 ermöglicht es weiterhin, eine Helligkeit in der Umgebung der Leuchtanordnung 40 zu messen. Die Sensoreinrichtung 64 kann hierzu einen nicht näher dargestellten Helligkeitsmesser aufweisen. Der Helligkeitsmesser ist vorzugsweise so angeordnet, dass er das von den Lichtquellen 12 und gegebenenfalls einer Lampeneinrichtung des Sichtelements 42 abgegebene Licht nicht erfasst.

Ein Betriebsverfahren für die Leuchtanordnung 40 von Figur 3 ist in **Figur 4** dargestellt. Das Betriebsverfahren umfasst drei Betriebsmodi **102, 104, 106.** Mittels der Steuereinrichtung 58 kann zwischen den Betriebsmodi 102, 104, 106 gewechselt werden. In dem ersten Betriebsmodus 102 sind alle Lichtquellen 12 des Leuchtsystems 30 ausgeschaltet. In dem zweiten Betriebsmodus 104 sind einige oder alle der Lichtquellen 12 zur Abgabe eines (für die Betriebsdauer des zweiten Betriebsmodus 104) in Farbe und Helligkeit unveränderlichen Lichts eingeschaltet. In dem dritten Betriebsmodus 106 verändern zumindest einige der Lichtquellen 12, vorzugsweise alle Lichtquellen 12, ihre Lichtfarbe und/oder Helligkeit, sodass die Lichtquellen 12 eine Animation wiedergeben.

Dabei kann vorgesehen sein, dass der erste Betriebsmodus 102 aktiviert wird, wenn die von der Sensoreinrichtung 64 erfasste Helligkeit einen Grenzwert überschreitet. Wenn die von der Sensoreinrichtung 64 erfasste Helligkeit den Grenzwert unterschreitet, wird auf den zweiten bzw. dritten Betriebsmodus 104, 106 umgeschaltet. Der zweite Betriebsmodus 104 kann aktiv sein, solange die Sensoreinrichtung 64 erkennt, dass sich keine Personen in einer Umgebung der Leuchtanordnung 40 befinden. Der dritte Betriebsmodus 106 kann aktiv sein, wenn die Sensorsichtung 64 erkennt, dass sich Personen in der Umgebung der Leuchtanordnung 40 befinden. Alternativ kann beispielsweise in vorbestimmten Zeitintervallen zwischen dem zweiten und dem dritten Betriebsmodus 104, 106 umgeschaltet werden.

Für den zweiten und den dritten Betriebsmodus 104, 106 können zwei Leuchtstufen **108, 110** eingerichtet sein. In der ersten Leuchtstufe 108 leuchten die Lichtquellen 12 mit einer geringeren Helligkeit. In der zweiten Leuchtstufe 110 leuchten die Lichtquellen 12 mit einer größeren Helligkeit.

Der zweite und der dritte Betriebsmodus 104, 106 können derart eingerichtet sein, dass die zweite Leuchtstufe 110 größerer Helligkeit nur aktiviert wird, wenn die Sensoreinrichtung 64 erkennt, dass sich Personen in der Umgebung der Leuchtanordnung 40 aufhalten. Insbesondere kann vorgesehen sein, die zweite Leuchtstufe 110 mit der größeren Helligkeit nur dann aktiviert wird, wenn die Personen stationär in der Umgebung der Leuchtanordnung 40 verweilen. Andernfalls kann jeweils die erste Leuchtstufe 108 mit geringerer Helligkeit aktiviert werden.

**Figur 5** zeigt ein Ablaufdiagramm eines Herstellverfahrens, mit welchem das Leuchtsystem 30 für die Leuchtanordnung 40 von Figur 3 erhalten werden kann.

In einem ersten Schritt **202** werden ein Referenz-Farbton oder mehrere Referenz-Farbtöne vorgegeben. Die Referenz-Farbtöne entsprechen Sichtelement-Farbtönen in Sichtelement-Flächenbereichen 44, 46 eines Sichtelements 42, mit welchem zusammen das Leuchtsystem 30 die Leuchtanordnung 40 bilden soll.

In einem zweiten Schritt **204** wird für jeden der Referenz-Farbtöne ein Leuchtsystem-Farbton festgelegt. Das Festlegen erfolgt derart, dass sich die Leuchtsystem-Farbtöne von dem jeweils zugeordneten Referenz-Farbton unterscheiden, dass jedoch die Leuchtsystem-Flächenbereiche 34, 36 - nachdem diese in einem Schritt **206** eine Farbschicht in dem jeweiligen Leuchtsystem-Farbton erhalten haben - mitsamt den jeweils zugehörigen Lichtquellen 12 in der Fernwirkung dieselbe Farbwirkung hervorrufen wie die korrespondierenden Referenz-Farbtöne. Ein Farbabstand Delta E zwischen den Referenz-Farbtönen und den zugeordneten Leuchtsystem-Farbtönen kann jeweils mehr als 4 betragen. Ein Farbabstand Delta E zwischen den Referenz-Farbtönen und den zugeordneten Leuchtsystem-Flächenbereichen 34, 36 (mit den jeweiligen Anteilen der Farbschicht 16 und Lichtquellen 12) kann jeweils weniger als 1,5 betragen.

Zusammenfassend betrifft die Erfindung eine Leuchtanordnung mit einem Sichtelement und einem Leuchtsystem. Das Sichtelement ist zumindest bereichsweise in einem ersten Sichtelement-Farbton gehalten. Das Leuchtsystem weist eine Vielzahl von Lichtquellen, insbesondere Leuchtdioden, auf. Die Lichtquellen können Licht durch Aussparungen einer Farbschicht abstrahlen. Die Farbschicht kann die Lichtquellen umgeben oder beabstandet vor den Lichtquellen angeordnet sein. Die Farbschicht ist zumindest bereichsweise in einem ersten Leuchtsystem-Farbton gehalten. Bei Betrachtung aus der Nähe unterscheiden sich der erste Sichtelement-Farbton und der erste Leuchtsystem-Farbton. Bei Betrachtung aus der Ferne wird aufgrund der durch die Aussparungen scheinenden Lichtquellen für das Leuchtsystem eine hellere Farbe wahrgenommen, auch wenn die Lichtquellen ausgeschaltet sind. Die Aussparungen und die Lichtquellen sind grundsätzlich so klein, dass sie aus der Ferne nicht einzeln wahrgenommen werden können. Stattdessen wird für das Leuchtsystem eine Mischfarbe wahrgenommen, welche dem ersten Sichtelement-Farbton entspricht. Das Leuchtsystem kann sich somit farblich unterschiedslos an das Sichtelement anfügen.

### Bezugszeichenliste

Leuchtsystem **10, 30**
Lichtquellen **12**
Grundstruktur **14**
Farbschicht **16**
Trägerstruktur **18**
Distanzelemente **20**
Aussparung **22**
Haltestruktur **24**
Deckstruktur **26**
Befestigungselemente **28**
Ausnehmungen **32**
erster Leuchtsystem-Flächenbereich **34**
zweiter Leuchtsystem-Flächenbereich **36**
Leuchtanordnung **40**
Sichtelement **42**
erster Sichtelement-Flächenbereich **44**
zweiter Sichtelement-Flächenbereich **46**
Trennlinie **52**
erster Abstand **54**
zweiter Abstand **56**
Steuereinrichtung **58**
Steuerleitung **60**
Anschlusskabel **62**
Sensoreinrichtung **64**
erster Betriebsmodus **102**
zweiter Betriebsmodus **104**
dritter Betriebsmodus **106**
Leuchtstufe **108** geringer Helligkeit
Leuchtstufe **110** großer Helligkeit
Vorgegeben **202** eines Referenz-Farbtons
Festlegen **204** eines Leuchtsystem-Farbtons
Färben **206** eines Leuchtsystem-Flächenbereichs

## Patentansprüche

1. Leuchtanordnung (40) aufweisend,
- ein Sichtelement (42), das in einem ersten Sichtelement-Flächenbereich (44) in einem ersten Sichtelement-Farbton gefärbt ist,
- ein Leuchtsystem (10; 30) mit einer Vielzahl von Lichtquellen (12), vorzugsweise Leuchtdioden, die an einer Grundstruktur (14) gehalten sind, und mit einer Farbschicht (16), die an der Grundstruktur (14) angeordnet ist und die für jede der Lichtquellen (12) eine Aussparung (22) aufweist,
wobei die Farbschicht (16) in einem ersten Leuchtsystem-Flächenbereich (34) in einem ersten Leuchtsystem-Farbton gefärbt ist,
**dadurch gekennzeichnet, dass**
dass der erste Leuchtsystem-Farbton und der erste Sichtelement-Farbton einen Farbabstand Delta E von wenigstens 3,0, bevorzugt wenigstens 4,0, besonders bevorzugt wenigstens 5,0, aufweisen,
und dass der erste Sichtelement-Flächenbereich (44) und der erste Leuchtsystem-Flächenbereich (34) mit den im ersten Leuchtsystem-Flächenbereich (34) vorgesehenen Aussparungen (22) und den zugehörigen Lichtquellen (12) einen Farbabstand Delta E von höchstens 2,5, bevorzugt höchstens 2,0, besonders bevorzugt höchstens 1,0, ganz besonders bevorzugt höchstens 0,5, aufweisen.

2. Leuchtanordnung (40) nach Anspruch 1, **dadurch gekennzeichnet,**
**dass** das Sichtelement (42) in einem zweiten Sichtelement-Flächenbereich (46) in einem zweiten Sichtelement-Farbton gefärbt ist,
**dass** die Farbschicht (16) des Leuchtsystems (30) in einem zweiten Leuchtsystem-Flächenbereich (36) in einem zweiten Leuchtsystem-Farbton gefärbt ist,
wobei der zweite Leuchtsystem-Farbton und der zweite Sichtelement-Farbton einen Farbabstand Delta E von wenigstens 3,0, bevorzugt wenigstens 4,0, besonders bevorzugt wenigstens 5,0, aufweisen,
und wobei der zweite Sichtelement-Flächenbereich (46) und der zweite Leuchtsystem-Flächenbereich (36) mit den im zweiten Leuchtsystem-Flächenbereich (36) vorgesehenen Aussparungen (22) und den zugehörigen Lichtquellen (12) einen Farbabstand Delta E von höchstens 2,5, bevorzugt höchstens 2,0, besonders bevorzugt höchstens 1,0, ganz besonders bevorzugt höchstens 0,5, aufweisen.

3. Leuchtanordnung (40) nach einem der vorhergehenden Ansprüche, **dadurch gekennzeichnet, dass** der erste Leuchtsystem-Farbton dunkler ist als der erste Sichtelement-Farbton.

4. Leuchtanordnung (40) nach einem der vorhergehenden Ansprüche, **dadurch gekennzeichnet, dass** das Leuchtsystem (10; 30) eine Steuereinrichtung (58) aufweist, die dazu eingerichtet ist, alle Lichtquellen (12) des Leuchtsystems (10; 30) unabhängig voneinander je einzeln anzusteuern, insbesondere zur Wiedergabe von Animationen.

5. Leuchtanordnung (40) nach einem der vorhergehenden Ansprüche,
**dadurch gekennzeichnet, dass** ein Abstand (54, 56) der Lichtquellen (12) des Leuchtsystems (10; 30) wenigstens 2 mm, vorzugsweise wenigstens 4 mm, und/oder höchstens 100 mm, vorzugsweise höchstens 40 mm, beträgt.

6. Leuchtanordnung (40) nach einem der vorhergehenden Ansprüche,
**dadurch gekennzeichnet, dass** in dem ersten Leuchtsystem-Flächenbereich (34) die Lichtquellen (12) einen ersten Abstand (54) aufweisen, und dass in einem zweiten Leuchtsystem-Flächenbereich (36) die Lichtquellen (12) einen zweiten Abstand (56) aufweisen, vorzugsweise wobei der zweite Abstand (56) kleiner ist als der erste Abstand (54).

7. Leuchtanordnung (40) nach einem der vorhergehenden Ansprüche, weiterhin aufweisend eine Sensoreinrichtung (64), welche dazu eingerichtet ist, zu ermitteln, ob sich Personen in einer Umgebung des Leuchtsystems (10; 30) aufhalten.

8. Leuchtanordnung (40) nach Anspruch 7, **dadurch gekennzeichnet, dass** die Sensoreinrichtung (64) dazu eingerichtet ist, zu ermitteln, ob sich die Personen in der Umgebung bewegen oder an gleichbleibenden Positionen verweilen.

9. Leuchtanordnung (40) nach einem der vorhergehenden Ansprüche,
**dadurch gekennzeichnet, dass** der erste Leuchtsystem-Farbton ein Buntton, ein Weißton oder ein Grauton ist.

10. Betriebsverfahren für eine Leuchtanordnung (40) nach einem der vorhergehenden Ansprüche,
wobei in einem ersten Betriebsmodus (102) die Lichtquellen (12) ausgeschaltet sind,
wobei in einem zweiten Betriebsmodus (104) die Lichtquellen (12) konstant Licht abgeben,
und wobei in einem dritten Betriebsmodus (106) die Lichtquellen (12) eine Animation wiedergeben.

11. Betriebsverfahren nach Anspruch 10, **dadurch gekennzeichnet, dass** die Leuchtanordnung (40) in Abhängigkeit von einer Tageszeit und/oder einer Helligkeit in einer Umgebung der Leuchtanordnung (40) in dem ersten Betriebsmodus (102) oder dem zweiten bzw. dritten Betriebsmodus (104, 106) betrieben wird.

12. Betriebsverfahren nach Anspruch 10 oder 11, **dadurch gekennzeichnet, dass** für den zweiten und/oder dritten Betriebsmodus (104, 106) eine Leuchtstufe (110) großer Helligkeit und eine Leuchtstufe (108) geringer Helligkeit eingerichtet sind, wobei die Leuchtstufe (110) großer Helligkeit nur dann aktiviert wird, wenn sich Personen in einer Umgebung der Leuchtanordnung (40) aufhalten, insbesondere an gleichbleibenden Positionen in der Umgebung verweilen, und andernfalls die Leuchtstufe (108) geringer Helligkeit aktiviert wird.

13. Verfahren zum Herstellen eines Leuchtsystems (10; 30) für eine Leuchtanordnung (40) nach einem der Ansprüche 1 bis 9, wobei das Leuchtsystem (10; 30) mit einer Vielzahl von Lichtquellen (12), vorzugsweise Leuchtdioden, die an einer Grundstruktur (14) gehalten sind, und mit einer Farbschicht (16), die an der Grundstruktur (14) angeordnet ist und die für jede der Lichtquellen (12) eine Aussparung (22) aufweist, ausgebildet ist, mit den Schritten
A) Vorgeben (202) eines Referenz-Farbtons, der einem Sichtelement-Farbton entspricht,
B) Festlegen (204) eines ersten Leuchtsystem-Farbtons für einen ersten Leuchtsystem-Flächenbereich (34) der Farbschicht (16), wobei der erste Leuchtsystem-Farbton und der Referenz-Farbton einen Farbabstand Delta E von wenigstens 3,0, bevorzugt wenigstens 4,0, besonders bevorzugt wenigstens 5,0, aufweisen, sodass der Referenz-Farbton und der erste Leuchtsystem-Flächenbereich (34) mit den im ersten Leuchtsystem-Flächenbereich (34) vorgesehenen Aussparungen (22) und den zugehörigen Lichtquellen (12) einen Farbabstand Delta E von höchstens 2,5, bevorzugt höchstens 2,0, besonders bevorzugt höchstens 1,0, ganz besonders bevorzugt höchstens 0,5 aufweisen,
C) Färben (206) der Farbschicht (16) in dem ersten Leuchtsystem-Flächenbereich (34) mit dem ersten Leuchtsystem-Farbton.

14. Herstellverfahren nach Anspruch 13, **dadurch gekennzeichnet, dass** die Farbschicht (16) unmittelbar auf die Grundstruktur (14) aufgebracht, insbesondere lackiert oder gedruckt, wird.

15. Herstellverfahren nach Anspruch 13, **dadurch gekennzeichnet, dass** die Farbschicht (16) mittels einer von der Grundstruktur (14) separaten Trägerstruktur (18) an der Grundstruktur (14) angebracht wird.

## Claims

1. A lighting arrangement (40), comprising
- a visual element (42) which is colored in a first visual element color tone in a first visual element surface region (44),
- a lighting system (10; 30) with a plurality of light sources (12), preferably light-emitting diodes, which are held on a base structure (14), and with a color layer (16) which is arranged on the base structure (14) and which has a recess (22) for each of the light sources (12),
wherein the color layer (16) is colored in a first lighting system color tone in a first lighting system surface region (34),
**characterized in that**
the first lighting system color tone and the first visual element color tone have a color difference Delta E of at least 3.0, preferably at least 4.0, particularly preferably at least 5.0,
**and in that** the first visual element surface region (44) and the first lighting system surface region (34) with the recesses (22) provided in the first lighting system surface region (34) and the associated light sources (12) have a color difference Delta E of at most 2.5, preferably at most 2.0, particularly preferably at most 1.0, most particularly preferably at most 0.5.

2. The lighting arrangement (40) according to claim 1, **characterized in that**
the visual element (42) is colored in a second visual element color tone in a second visual element surface region (46),
the color layer (16) of the lighting system (30) is colored in a second lighting system color tone in a second lighting system surface region (36),
wherein the second lighting system color tone and the second visual element color tone have a color difference Delta E of at least 3.0, preferably at least 4.0, particularly preferably at least 5.0,
and wherein the second visual element surface region (46) and the second lighting system surface region (36) with the recesses (22) provided in the second lighting system surface region (36) and the associated light sources (12) have a color difference Delta E of at most 2.5, preferably at most 2.0, particularly preferably at most 1.0, most particularly preferably at most 0.5.

3. The lighting arrangement (40) according to any of the preceding claims, **characterized in that** the first lighting system color tone is darker than the first visual element color tone.

4. The lighting arrangement (40) according to any of the preceding claims, **characterized in that** the lighting system (10; 30) has a control device (58) which is designed to control all light sources (12) of the lighting system (10; 30) individually and independently of one another, in particular for reproducing animations.

5. The lighting arrangement (40) according to any of the preceding claims, **characterized in that** a distance (54, 56) of the light sources (12) of the lighting system (10; 30) is at least 2 mm, preferably at least 4 mm, and/or at most 100 mm, preferably at most 40 mm.

6. The lighting arrangement (40) according to any of the preceding claims, **characterized in that** in the first lighting system surface region (34) the light sources (12) have a first distance (54), **and in that** in a second lighting system surface region (36) the light sources (12) have a second distance (56), preferably wherein the second distance (56) is smaller than the first distance (54).

7. The lighting arrangement (40) according to any of the preceding claims, further comprising a sensor device (64) which is designed to determine whether persons are present in the surroundings of the lighting system (10; 30).

8. The lighting arrangement (40) according to claim 7,
**characterized in that** the sensor device (64) is designed to determine whether the persons are moving in the surroundings or remaining in constant positions.

9. The lighting arrangement (40) according to any of the preceding claims, **characterized in that** the first lighting system color tone is a hue tone, a white tone or a gray tone.

10. An operating method for a lighting arrangement (40) according to any of the preceding claims,
wherein, in a first operating mode (102), the light sources (12) are switched off,
wherein, in a second operating mode (104), the light sources (12) constantly emit light,
and wherein, in a third operating mode (106), the light sources (12) reproduce an animation.

11. The operating method according to claim 10, **characterized in that** the lighting arrangement (40) is operated in the first operating mode (102) or the second or third operating mode (104, 106) depending on a time of day and/or a brightness in the surroundings of the lighting arrangement (40).

12. The operating method according to either claim 10 or claim 11, **characterized in that** a high brightness light level (110) and a low brightness light level (108) are set up for the second and/or third operating mode (104, 106), wherein the high brightness light level (110) is activated only when persons are in the surroundings of the lighting arrangement (40), in particular remain at constant positions in the surroundings, and otherwise the low brightness light level (108) is activated.

13. A method for producing a lighting system (10; 30) for a lighting arrangement (40) according to any of claims 1 to 9, wherein the lighting system (10; 30) is formed with a plurality of light sources (12), preferably light-emitting diodes, which are held on a base structure (14), and with a color layer (16) which is arranged on the base structure (14) and which has a recess (22) for each of the light sources (12), with the steps
A) specifying (202) a reference color tone that corresponds to a visual element color tone,
B) setting (204) a first lighting system color tone for a first lighting system surface region (34) of the color layer (16), wherein the first lighting system color tone and the reference color tone have a color difference Delta E of at least 3.0, preferably at least 4.0, particularly preferably at least 5.0, so that the reference color tone and the first lighting system surface region (34) with the recesses (22) provided in the first lighting system surface region (34) and the associated light sources (12) have a color difference Delta E of at most 2.5, preferably at most 2.0, particularly preferably at most 1.0, most particularly preferably at most 0.5,
C) coloring (206) the color layer (16) in the first lighting system surface region (34) with the first lighting system color tone.

14. The manufacturing method according to claim 13, **characterized in that** the color layer (16) is applied directly to the base structure (14), in particular painted or printed.

15. The manufacturing method according to claim 13, **characterized in that** the color layer (16) is attached to the base structure (14) by means of a carrier structure (18) separate from the base structure (14).

## Revendications

1. Agencement de luminaire (40) présentant,
- un élément de visualisation (42) qui est coloré dans une première teinte d'élément de visualisation dans une première région de surface d'élément de visualisation (44),
- un système de luminaire (10 ; 30) comprenant une pluralité de sources de lumière (12), de manière préférée des diodes électroluminescentes, qui sont retenues sur une structure de base (14), et comprenant une couche de couleur (16) qui est agencée sur la structure de base (14) et qui présente un évidement (22) pour chacune des sources de lumière (12),
la couche de couleur (16) étant colorée dans une première teinte de système de luminaire dans une première région de surface de système de luminaire (34),
**caractérisé en ce que**
la première teinte de système de luminaire et la première teinte d'élément de visualisation présentent un écart de couleur Delta E d'au moins 3,0, de manière préférée d'au moins 4,0, de manière particulièrement préférée d'au moins 5,0,
et la première région de surface d'élément de visualisation (44) et la première région de surface de système de luminaire (34) avec les évidements (22) prévus dans la première région de surface de système de luminaire (34) et les sources de lumière (12) associées présentent un écart de couleur Delta E d'au plus 2,5, de manière préférée d'au plus 2,0, de manière particulièrement préférée d'au plus 1,0, de manière particulièrement préférée d'au plus 0,5.

2. Agencement de luminaire (40) selon la revendication 1, **caractérisé en ce que**
l'élément de visualisation (42) est coloré dans une seconde teinte d'élément de visualisation dans une seconde région de surface d'élément de visualisation (46),
la couche de couleur (16) du système de luminaire (30) est colorée dans une seconde teinte de système de luminaire dans une seconde région de surface de système de luminaire (36),
la seconde teinte de système de luminaire et la seconde teinte d'élément de visualisation présentant un écart de couleur Delta E d'au moins 3,0, de manière préférée d'au moins 4,0, de manière particulièrement préférée d'au moins 5,0,
et la seconde région de surface d'élément de visualisation (46) et la seconde région de surface de système de luminaire (36) avec les évidements (22) prévus dans la seconde région de surface de système de luminaire (36) et les sources de lumière (12) associées présentant un écart de couleur Delta E d'au plus 2,5, de manière préférée d'au plus 2,0, de manière particulièrement préférée d'au plus 1,0, de manière particulièrement préférée d'au plus 0,5.

3. Agencement de luminaire (40) selon l'une quelconque des revendications précédentes, **caractérisé en ce que** la première teinte de système de luminaire est plus sombre que la première teinte d'élément de visualisation.

4. Agencement de luminaire (40) selon l'une quelconque des revendications précédentes, **caractérisé en ce que** le système de luminaire (10 ; 30) présente un dispositif de commande (58) conçu pour commander individuellement toutes les sources de lumière (12) du système de luminaire (10 ; 30) indépendamment les unes des autres, en particulier pour la reproduction d'animations.

5. Agencement de luminaire (40) selon l'une quelconque des revendications précédentes, **caractérisé en ce qu'**un espacement (54, 56) des sources de lumière (12) du système de luminaire (10 ; 30) est d'au moins 2 mm, de manière préférée d'au moins 4 mm, et/ou d'au plus 100 mm, de manière préférée d'au plus 40 mm.

6. Agencement de luminaire (40) selon l'une quelconque des revendications précédentes, **caractérisé en ce que** les sources de lumière (12) présentent un premier espacement (54) dans la première région de surface de système de luminaire (34), et **en ce que** les sources de lumière (12) présentent un second espacement (56) dans une seconde région de surface de système de luminaire (36), le second espacement (56) étant de manière préférée inférieur au premier espacement (54).

7. Agencement de luminaire (40) selon l'une quelconque des revendications précédentes, comprenant en outre un dispositif de capteur (64) conçu pour déterminer si des personnes se trouvent dans un environnement du système de luminaire (10 ; 30).

8. Agencement de luminaire (40) selon la revendication 7, **caractérisé en ce que** le dispositif de détection (64) est conçu pour déterminer si les personnes se déplacent dans ledit environnement ou demeurent au niveau de positions constantes.

9. Agencement de luminaire (40) selon l'une quelconque des revendications précédentes, **caractérisé en ce que** la première teinte de système de luminaire est une nuance de couleur, une nuance de blanc ou une nuance de gris.

10. Procédé de fonctionnement d'un dispositif de luminaire (40) selon l'une quelconque des revendications précédentes,
les sources de lumière (12) étant éteintes dans un premier mode de fonctionnement (102),
les sources de lumière (12) émettant une lumière constante dans un deuxième mode de fonctionnement (104),
et les sources de lumière (12) reproduisant une animation dans un troisième mode de fonctionnement (106).

11. Procédé de fonctionnement selon la revendication 10, **caractérisé en ce que** le dispositif de luminaire (40) est utilisé dans le premier mode de fonctionnement (102) ou dans le deuxième ou le troisième mode de fonctionnement (104, 106) en fonction d'une heure de la journée et/ou d'une luminosité dans un environnement du dispositif de luminaire (40).

12. Procédé de fonctionnement selon la revendication 10 ou 11, **caractérisé en ce qu'**un étage de luminaire (110) de grande luminosité et un étage de luminaire (108) de faible luminosité sont conçus pour le deuxième et/ou le troisième mode de fonctionnement (104, 106), l'étage de luminaire (110) de grande luminosité n'étant activé que lorsque des personnes se trouvent dans un environnement du dispositif de luminaire (40), en particulier demeurent au niveau de positions constantes dans l'environnement, et l'étage de luminaire (108) de faible luminosité étant activé dans les autres cas.

13. Procédé de fabrication d'un système de luminaire (10 ; 30) pour un agencement de luminaire (40) selon l'une quelconque des revendications 1 à 9, le système de luminaire (10 ; 30) étant réalisé avec une pluralité de sources de lumière (12), de manière préférée des diodes électroluminescentes, qui sont retenues sur une structure de base (14), et avec une couche de couleur (16) qui est agencée sur la structure de base (14) et présente un évidement (22) pour chacune des sources de lumière (12), comprenant les étapes consistant à :
A) spécifier (202) une teinte de référence correspondant à une teinte d'élément de visualisation,
B) définir (204) une première teinte de système de luminaire pour une première région de surface de système de luminaire (34) de la couche de couleur (16), la première teinte de système de luminaire et la teinte de référence présentant un écart de couleur Delta E d'au moins 3,0, de manière préférée d'au moins 4,0, de manière particulièrement préférée d'au moins 5,0, de sorte que la teinte de référence et la première région de surface de système de luminaire (34) avec les évidements (22) prévus dans la première région de surface de système de luminaire (34) et les sources de lumière associées (12) présentent, un écart de couleur Delta E d'au plus 2,5, de manière préférée d'au plus 2,0, de manière particulièrement préférée d'au plus 1,0, de manière particulièrement préférée d'au plus 0,5,
C) colorer (206) la couche de couleur (16) avec la première teinte de système de luminaire dans la première région de surface de système de luminaire (34).

14. Procédé de fabrication selon la revendication 13, **caractérisé en ce que** la couche de couleur (16) est appliquée, en particulier peinte ou imprimée, directement sur la structure de base (14).

15. Procédé de fabrication selon la revendication 13, **caractérisé en ce que** la couche de couleur (16) est mise en place au niveau de la structure de base (14) au moyen d'une structure de support (18) séparée de la structure de base (14).
